# FASCICULE DE BREVET EUROPEEN

(11) **EP 0 464 182 B1**
(45) Date de publication et mention de la délivrance du brevet: **10.05.1995**
(21) Numéro de dépôt: 91903137.7
(22) Date de dépôt: 14.01.1991
(51) Int. Cl.: A41D 31/00, A41D 19/00

(54) **MATERIAU PERMETTANT L'ABSORPTION ET L'EVACUATION DE L'HUMIDITE ET VETEMENT EQUIPE D'UN TEL MATERIAU**
FEUCHTIGKEIT AUFSAUGENDER STOFF UND DARAUS HERGESTELLTES KLEIDUNGSSTÜCK
MOISTURE ABSORBING AND REMOVING MATERIAL AND ITEM OF CLOTHING PROVIDED WITH SAID MATERIAL

(30) Priorité: 24.01.1990 FR 9000784
(43) Date de publication de la demande: 08.01.1992
(73) Titulaire: Salomon S.A., 74370 Pringy (FR)
(72) Inventeur: BOURDEAU, Jo[l, F-74410 S.-Jorioz (FR)
(86) Numéro de dépôt international: FR9100021
(87) Numéro de publication internationale: WO9111123

(56) Documents cités:
- DE-A- 1 349 513
- DE-A- 3 244 386
- DE-A- 3 301 231
- FR-A- 1 188 988
- FR-A- 1 550 233
- FR-A- 2 525 876

## Description

La présente invention concerne un matériau permettant l'absorption et l'évacuation de l'humidité, notamment de la sueur.

On sait que la peau d'un individu respire et transpire en permanence : la transpiration étant d'autant plus importante que l'activité du corps et sa température sont importantes, notamment pendant et à la suite d'un effort.

Lorsque la peau est nue, la sueur résultant de cette transpiration est vaporisée dans l'air ambiant, ce qui contribue à refroidir la surface de la peau et à la régulation thermique du corps.

Lorsque la peau est recouverte, par exemple d'un vêtement, la vaporisation de la sueur se produit dans un volume limité, ainsi que l'échange thermique correspondant : la peau devient moite, l'humidité est plus ou moins absorbée par le matériau recouvrant la peau et celui-ci s'humidifie d'autant, ce qui provoque des sensations désagréables bien connues.

Cet inconfort est d'autant plus important que le matériau recouvrant la peau est étanche - et notamment étanche à l'eau - puisque l'humidité ainsi produite ne peut s'évacuer vers l'extérieur et reste en contact avec la peau, donnant ainsi une sensation d'inconfort.

Par ailleurs, dans le cas d'un vêtement destiné à protéger du froid, l'humidité ainsi produite et non évacuée est conductrice de froid et facteur de refroidissement pour la peau.

Dans le cas d'un vêtement de sport, à la fois isolant et étanche, car soumis à des variations de températures importantes entre la surface extérieure et la peau, et variables dans le temps en fonction des efforts de l'individu, l'étanchéité d'un tel vêtement peut augmenter encore de façon non négligeable la sensation d'inconfort.

En effet la sueur, composée essentiellement d'eau, est un bon conducteur de la chaleur. En cas d'isolation thermique insuffisante, la sueur se refroidit donc très vite et se condense, ce qui aggrave la sensation d'inconfort. Par ailleurs un isolant "mouillé" perd la majeure partie de ses qualités d'isolation thermique.

D'ailleurs, ce problème se retrouve dans la demande de brevet d'invention FR-A-2 525 876, qui enseigne une structure spécifique de vêtement pour la pratique de sports en milieu humide. La structure révélée par ce document est un complexe multicouches qui comprend au moins une épaisseur isothermique constituée de fibres hydrophobes côté peau, et une épaisseur coupe-vent constituée d'une couche superficielle de matière plastique souple et élastique à l'extérieur du vêtement.

Comme expliqué à la page 3, ligne 31 de ce document, l'évacuation de la sueur et de l'eau du milieu ambiant se produit par la face interne du vêtement uniquement, située côté peau, ce qui donne une sensation d'inconfort comme dit précédemment.

Une solution peut consister à retenir l'humidité et la sueur dégagée lors d'un effort, à l'intérieur de l'épaisseur du vêtement, afin d'éviter les sensations désagréables. L'art antérieur, par le brevet FR 1 550 233, révèle l'emploi dans une chaussure d'une semelle intérieure ayant des qualités asséchantes qui garde le pied sec, voir page 2, colonne 1, ligne 21. Ce document propose un article qui comprend des moyens fibreux pour distribuer des liquides par action capillaire vers des moyens absorbants destinés à recevoir ces liquides à partir desdits moyens fibreux, les moyens absorbants étant caractérisés par leur aptitude à conserver l'état solide et à retenir le liquide absorbé quand on applique une pression auxdits moyens absorbants et des moyens à base de pellicules imperméables aux liquides entourant lesdits moyens fibreux et lesdits moyens absorbants, lesdites pellicules possédant une admission du liquide vers les moyens fibreux. Cependant, ce document n'apporte pas de solution pour la réalisation d'un matériau pour vêtements imperméables à l'humidité extérieure, qui absorbe et élimine l'humidité intérieure et qui préserve un confort thermique.

L'invention a pour objectif de proposer un matériau destiné à réaliser des vêtements imperméables à l'humidité extérieure, éventuellement thermiquement isolants, qui absorbe et élimine l'humidité de la transpiration, de façon à améliorer la sensation de confort de la personne sur la peau de laquelle il est appliqué, et à conserver à l'isolant ses propriétés isolantes dans le cas d'un vêtement thermiquement isolant. Par le terme vêtement doit être entendu tout ce qui sert à couvrir le corps humain pour le protéger, et notamment tout habit, pièce d'habillement telle que chaussette, chaussure, destiné à être en contact avec la peau.

L'invention a pour objet un matériau du type multicouche permettant le transfert d'humidité et comportant successivement depuis la surface soumise à l'humidité, une doublure et une enveloppe extérieure étanche, caractérisé en ce qu'il comporte entre la doublure et l'enveloppe extérieure des moyens de transfert longitudinal de l'humidité, et en ce que la doublure comporte une pluralité de capteurs d'humidité reliés auxdits moyens de transfert, et traversant cette doublure jusqu'à proximité de la surface soumise à l'humidité.

De cette façon, l'humidité est prélevée par les capteurs au niveau de la surface soumise à l'humidité et est transférée par ces capteurs aux moyens de transfert longitudinal. De ce fait l'humidité est éloignée de la peau et n'est donc plus en contact avec celle-ci, d'où une suppression de sensation d'inconfort liée à un tel contact.

L'invention est encore remarquable par les caractéristiques suivantes :
- les moyens de transfert sont des drains capteurs et conducteurs de l'humidité; ces drains sont raccordés à au moins un volume de stockage de l'humidité, ce qui permet de garantir un éloignement total de l'humidité par rapport à la peau. Les drains sont de préférence constitués de fils, mèches ou bandelettes en matière hydrophile de façon à mieux conduire l'humidité et sont de préférence nombreux et petits de façon à être mieux répartis sur la surface humide et de façon à mieux amorcer le drainage ainsi qu'on le verra plus loin.

Selon les formes d'exécutions préférées de l'invention :
- le volume de stockage est constitué d'un matériau absorbant et ce matériau est un absorbant irréversible et le volume est amovible de façon à permettre le changement de matériau, un indicateur visuel de charge en humidité pouvant être alors prévu, ou le matériau est un absorbant réversible susceptible de libérer l'eau absorbée, par séchage ou autre. La doublure est alors séparable de l'enveloppe extérieure de façon à en faciliter le séchage; elle peut également être amovible.

Avantageusement, le volume de stockage est éloigné de la zone de production d'humidité de façon à éviter des fuites d'humidité stockée par suite d'une trop forte pression dans la zone de production d'humidité.

Le matériau selon l'invention peut également comporter une couche de matériau isolant entre la doublure et l'enveloppe externe étanche, dans ce cas la couche de matériau isolant est munie d'une enveloppe interne étanche de façon à empêcher l'humidité captée de pénétrer dans le matériau isolant, ce qui diminuerait fortement les capacités d'isolation thermique de celui-ci.

Enfin, la doublure est de préférence en un matériau qui comporte une multitude de fils (ou poils) constituant les capteurs qui prélèvent l'eau et la conduisent par capillarité jusqu'au drains.

Le matériau selon l'invention est particulièrement adapté à la réalisation de vêtements étanches, tels que gants en caoutchouc pour travailler dans des milieux agressifs ou devant être préservés, ainsi qu'à la réalisation de vêtements de sport, et notamment de vêtements soumis à des conditions atmosphériques rigoureuses et qui doivent présenter à la fois des caractéristiques d'étanchéité et d'isolation thermique. C'est le cas par exemple pour les gants, notamment les gants de ski alpin, les vêtements de protection, les vêtements de sport et de loisirs et par exemple les vêtements de ski, de randonnée, d'alpinisme, etc.

D'autres modes particuliers de réalisation selon l'invention sont indiqués dans les revendications 2 à 22.

La description qui suit est fondée sur la réalisation d'un gant de ski alpin à la fois isolant thermiquement et étanche avec un matériau selon l'invention, mais n'est bien entendu pas limitée à un tel exemple d'application.

Afin de mieux comprendre la description on a illustré l'exemple de réalisation sur un dessin annexé sur lequel :
- la figure 1 est une vue en coupe transversale du matériau selon l'invention;
- la figure 2 est un schéma du principe de fonctionnement;
- la figure 3 est une vue schématique en perspective d'une doublure équipée du dispositif de transfert d'humidité selon l'invention.
- les figures 4,5,6 sont des vues identiques à la figure 3 représentant trois variantes.

La figure 1 illustre un exemple de matériau 1 selon l'invention en contact avec la peau 2 d'un individu. Le côté tourné vers la peau est appelé côté intérieur 3, l'autre est tourné vers l'extérieur et appelé côté extérieur 4. Le matériau comporte une succession de couches sensiblement parallèles entre elles : de l'intérieur vers l'extérieur : une doublure 5, un isolant thermique 6, et une enveloppe extérieure 7.

Selon une disposition complémentaire l'isolant, côté intérieur, est recouvert d'une enveloppe intérieure 8 étanche afin d'interdire tout transfert d'humidité à travers la matière isolante.

Entre l'isolant 6 et la doublure 5 le matériau comporte des moyens 9 de transfert de l'humidité, dont la fonction est de transférer l'humidité présente du côté intérieur 3 et prélevée par des capteurs 10, afin de l'évacuer. Selon une disposition avantageuse le transfert de l'humidité se fait parallèlement aux couches de matériaux. C'est-à-dire dans une direction sensiblement longitudinale par rapport à la peau 2 de l'individu, tandis que le prélèvement de l'humidité de la peau au moyen des capteurs 10 se fait dans une direction sensiblement radiale, c'est-à-dire perpendiculaire à la peau.

Les moyens de transfert longitudinal sont constitués de préférence par des drains 9 collecteurs de l'humidité.

La doublure 5 comporte une pluralité de capteurs d'humidité 10, qui sont reliés aux drains 9, et qui traversent la doublure jusqu'à la surface intérieure 3, de façon à être en contact avec la peau 2 et donc avec l'humidité.

Les drains 9 sont quant à eux raccordés à un volume de stockage 11 destiné à absorber l'eau, ou la sueur, collectée.

Les drains 9 sont constitués de bandelettes en matière hydrophile, de fils ou de mèches; ces drains sont en contact étroit avec la surface extérieure 12 de la doublure afin de présenter une surface maximale en contact avec l'extrémité des capteurs 10.

De préférence les drains 9 sont nombreux et de faible longueur afin de mieux se répartir sur la surface humide et de se saturer rapidement.

Le volume de stockage 11 est, dans l'exemple de réalisation, constitué d'une poche 13 contenant un matériau absorbant ou hyper absorbant de type connu tel que polyacrylates réticulés.

Dans une première variante de réalisation le matériau est un absorbant irréversible et la poche 13 est amovible. Lorsqu'elle est saturée en eau, elle peut être retirée et remplacée par une nouvelle poche sèche. Afin de déterminer facilement le degré de saturation en eau, la poche peut comporter un indicateur visuel de charge en humidité. L'indicateur peut être du type par changement de couleur ou modification de consistance, de type connu.

Dans une seconde variante de réalisation le matériau absorbant est réversible : il est susceptible de sécher et peut être utilisé de nombreuses fois. La doublure 5 est alors montée dans le gant de façon séparable, pour accélérer le séchage. Cette doublure 5 peut également n'être que partiellement amovible : la localisation de l'eau dans une zone de vêtement très précise permet de ne pas séparer complétement la doublure de l'enveloppe extérieure : on peut prévoir une fenêtre, une manche retournable, des moyens d'ouverture à glissière connus en soi pouvant être utilisés à cette fin.

De préférence le volume de stockage 11 est disposé à un endroit du vêtement éloigné de la zone de production de l'humidité. Cette disposition est importante notamment lorsque la zone de production est soumise à des variations brusques de pression. De telles pressions, si elles étaient transmises à la matière hyper absorbante feraient ressortir l'eau du volume de stockage ou pourraient remettre la peau en contact avec l'humidité.

La doublure 5 est réalisée en un matériau constitués de fibres tissées ou tricotées présentant du côté extérieur 4 un réseau maillé sur lequel les drains 9 sont fixés, et du côté intérieur 3, destiné à être en contact avec la peau, une multitude de fibres, ou capteurs 10.

Les fibres constituant la doublure 5 et les capteurs 10 sont hydrophobes afin de ne pas absorber l'eau et d'éviter ainsi toute désorbtion sous la pression contre la peau (pendant l'effort) qui mouillerait la peau à nouveau.

Les fibres 10 sont mouillées au contact de la peau, et conduisent par capillarité l'eau vers la surface extérieure 4 maillée de la doublure 5 jusqu'aux drains 9.

Ces fibres sont réalisées de préférence en matière synthétique, elles peuvent être tricotées ou se présenter sous la forme d'une fourrure, la condensation se formant sur les poils (capteurs) vers leur base la plus froide, donc loin de la peau et ne produisant pas d'impression désagréable. On notera qu'un tel captage d'eau par capillarité est extrêmement intéressant puisqu'il ne nécessite pas un mouillage du coeur de la fibre et permet donc un contact confortable des fibres avec la peau même pendant la phase du captage.

Le fonctionnement du matériau est le suivant :
Dans un premier temps le matériau est sec, la peau commence à transpirer. La sudation commence, la sueur atteint les capteurs 10. Par capillarité l'eau se déplace et traverse toute l'épaisseur de la doublure 5, jusqu'à atteindre les drains 9, le matériau des drains 9 étant hydrophile, ceux-ci absorbent l'eau. Lorsque la zone de captage, c'est-à-dire le drain 9 sur toute sa longueur, est saturée, l'eau arrive au contact du matériau absorbant disposé dans le volume de stockage. Le drainage est alors amorçé, à distance de la peau et donc sans inconfort pour celle-ci, et il continue jusqu'à l'obtention d'un équilibre (osmotique) entre les drains et le volume de stockage.

Selon l'invention l'isolant 6 comporte une surface intérieure étanche afin d'empêcher l'humidité captée de pénétrer dans l'isolant et de détériorer les caractéristiques d'isolation thermique de cet isolant. Mais selon l'invention, la surface extérieure 7 de l'isolant, c'est-à-dire la surface extérieure du vêtement, est également étanche. Le vêtement est donc totalement imperméable à l'humidité extérieure, et l'isolant reste constamment sec puisqu'il est protégé de l'humidité des deux côtés, et conserve ses propriétés. Dans un tel cas, l'humidité provoquée par la transpiration est plus importante car il n'y a plus d'échange avec l'extérieur du fait de l'étanchéité, mais elle est absorbée par le dispositif de transfert d'humidité et la doublure présente finalement un degré d'humidité minimal et le contact de la peau sur la doublure reste confortable.

L'invention peut être utilisée pour tout genre de vêtement étanche, y compris pour les chaussures de sport notamment les chaussures de ski. Elle peut également être appliquée à des vêtements étanches mais ne nécessitant pas d'isolation thermique spécifique. Elle peut également être appliquée à d'autres usages, par exemple sur tous les tissus étanches destinés à être en contact avec la peau pendant de longue durée; c'est le cas des sièges par exemple, et particulièrement des sièges automobiles.

Bien entendu les drains pourraient avoir une toute autre disposition et par exemple celle représentée à la figure 4 selon laquelle ceux-ci sont, dans la partie des doigts, disposés en hélice.

D'autre part le stockage de l'humidité peut être réalisé par plusieurs éléments 110, 111 comme cela est représenté à la figure 5 ou de façon périphérique 112 par exemple autour du poignet comme cela est représenté à la figure 6. Notons ainsi que le stockage de l'humidité peut être fait dans une poche constituée d'une membrane microporeuse contenant des sels.

Enfin, selon une caractéristique de l'invention les capteurs ont une capacité d'absorption inférieure à celle des drains, qui eux, ont une capacité d'absorption elle-même inférieure à celle de l'élément de stockage.

## Revendications

1. Matériau de transfert d'humidité du type multicouche comportant successivement depuis la surface soumise à l'humidité une doublure, et une enveloppe extérieure étanche, caractérisé en ce qu'il comporte entre la doublure (5) et l'enveloppe extérieure (7) des moyens de transfert longitudinal de l'humidité (9) et en ce que la doublure comporte une pluralité de capteurs d'humidité reliés auxdits moyens de transport et traversant cette doublure jusqu'à proximité de la surface soumise à l'humidité.

2. Matériau selon la revendication 1, caractérisé en ce que les capteurs d'humidité s'étendent essentiellement en direction radiale par rapport à la surface soumise à l'humidité.

3. Matériau selon la revendication 1 ou 2, caractérisé en ce que le captage d'humidité est effectué par capillarité.

4. Matériau selon la revendication 3, caractérisé en ce que les capteurs d'humidité sont constitués par des fils en matière hydrophobe s'étendant au moins partiellement en direction radiale dans la doublure depuis sa surface destinée à être en contact avec la peau.

5. Matériau selon la revendication 1, caractérisé en ce que les moyens de transfert longitudinal de l'humidité sont constitués par des drains capteurs et conducteur d'humidité.

6. Matériau selon la revendication 1 ou 5, caractérisé en ce que les moyens de transfert longitudinal s'étendent essentiellement parallèlement à la doublure et l'enveloppe extérieure.

7. Matériau selon la revendication 5, caractérisé en ce que les drains sont constitués de bandelettes, fils ou mèches en matière hydrophile.

8. Matériau selon la revendication 7, caractérisé en ce que chaque drain est de faible longueur.

9. Matériau selon la revendication 1, caractérisé en ce que les moyens de transfert longitudinal de l'humidité sont raccordés à au moins un volume (11) de stockage de l'humidité.

10. Matériau selon la revendication 9, caractérisé en ce que le volume de stockage (11) comporte un matériau absorbant (13).

11. Matériau selon la revendication 10, caractérisé en ce que le matériau absorbant (13) est irréversible et en ce que le volume (11) est amovible.

12. Matériau selon la revendication 11, caractérisé en ce que le matériau absorbant (13) est monté sur la doublure et en ce que la doublure est au moins partiellement amovible.

13. Matériau selon la revendication 10, caractérisé en ce que le matériau absorbant (13) est réversible et susceptible de libérer l'humidité stockée par séchage ou autre.

14. Matériau selon la revendication 9 ou 10, caractérisé en ce que le volume de stockage (11) est disposé dans une zone éloignée de la zone de production d'humidité.

15. Matériau selon la revendication 1, caractérisé en ce que les moyens de transfert longitudinal de l'humidité et les capteurs d'humidité sont fixés sur la doublure, respectivement du côté extérieur et du côté intérieur de cette doublure.

16. Matériau selon la revendication 1, caractérisé en ce que les capteurs d'humidité ont une capacité d'absorption inférieure à celle des moyens de transfert longitudinal d'humidité.

17. Matériau selon la revendication 9, caractérisé en ce que les moyens de transfert longitudinal d'humidité ont une capacité d'absorption inférieure à celle du volume de stockage (11).

18. Matériau selon la revendication 1, caractérisé en ce qu'il comporte entre la doublure (5) et l'enveloppe extérieure étanche (7) une couche isolante (6), et en ce que la surface interne de la couche isolante est recouverte d'une enveloppe interne (8) étanche.

19. Gant caractérisé en ce qu'il est constitué du matériau selon l'une quelconque des revendications précédentes.

20. Gant selon la revendication 19, caractérisé en ce que les moyens de transfert longitudinal de l'humidité (9) s'étendent longitudinalement le long des doigts.

21. Gant selon la revendication 20, rattachée à la revendication 8, caractérisé en ce que le volume du stockage (11) est disposé au niveau du poignet.

22. Chaussure caractérisée en ce qu'elle est équipée du matériau selon l'une des revendications 1 à 18.

## Claims

1. Moisture-transfer material of the multi-layer type including, successively from the surface subject to the moisture, a lining and a leaktight outer casing, characterized in that it includes, between the lining (5) and the outer casing (7), means for longitudinal transfer of the moisture (9) and in that the lining includes a plurality of moisture pickups connected to the said transport means and passing through this lining as far as into the vicinity of the surface which is subject to the moisture.

2. Material according to Claim 1, characterized in that the moisture pickups extend essentially in a radial direction with respect to the surface which is subject to the moisture.

3. Material according to Claim 1 or 2, characterized in that moisture pickup is effected by capillary effect.

4. Material according to Claim 3, characterized in that the moisture pickups consist of threads made from hydrophobic material extending at least partially in a radial direction into the lining from its surface intended to be in contact with the skin.

5. Material according to Claim 1, characterized in that the means of longitudinal transfer of the moisture consist of pickup drains and a moisture conductor.

6. Material according to Claim 1 or 5, characterized in that the means of longitudinal transfer extend essentially parallel to the lining and the outer casing.

7. Material according to Claim 5, characterized in that the drains consist of strips, threads or wicks made from hydrophilic material.

8. Material according to Claim 7, characterized in that each drain is short.

9. Material according to Claim 1, characterized in that the means of longitudinal transfer of the moisture are connected to at least one volume (11) for storing the moisture.

10. Material according to Claim 9, characterized in that the storage value (11) includes an absorbent material (13).

11. Material according to Claim 10, characterized in that the absorbent material (13) is non-reversible and in that the volume (11) is removable.

12. Material according to Claim 11, characterized in that the absorbent material (13) is mounted on the lining and in that the lining is at least partially removable.

13. Material according to Claim 10, characterized in that the absorbent material (13) is reversible and capable of releasing the moisture stored by means of drying or another method.

14. Material according to Claim 9 or 10, characterized in that the storage volume (11) is arranged in a zone distant from the zone of production of moisture.

15. Material according to Claim 1, characterized in that the means of longitudinal transfer of the moisture and the humidity pickups are fastened on the lining, on the outer side and on the inner side of this lining, respectively.

16. Material according to Claim 1, characterized in that the moisture pickups have an absorption capacity lower than that of the means of longitudinal transfer of moisture.

17. Material according to Claim 9, characterized in that the means of longitudinal transfer of moisture have an absorption capacity lower than that of the storage volume (11).

18. Material according to Claim 1, characterized in that it includes, between the lining (5) and the leaktight outer casing (7), an insulating layer (6), and in that the inner surface of the insulating layer is covered over with a leaktight inner casing (8).

19. Glove characterized in that it consists of the material according to any one of the preceding claims.

20. Glove according to Claim 19, characterized in that the means of longitudinal transfer of the moisture (9) extend longitudinally along the fingers.

21. Glove according to Claim 20, in connection with Claim 8, characterized in that the volume of the storage (11) is arranged at the level of the wrist.

22. Footwear characterized in that it is equipped with the material according to one of Claims 1 to 18.

## Patentansprüche

1. Material zur Feuchtigkeitsübertragung vom Vielschicht-Typ, das aufeinanderfolgend ausgehend von der der Feuchtigkeit unterworfenen Oberfläche ein Futter und einen äußeren dichten Mantel aufweist,
**dadurch gekenzeichnet**, daß
es zwischen dem Futter (5) und dem äußeren Mantel (7) longitudinale Feuchtigkeitsübertragungseinrichtungen (9) aufweist, und dadurch, daß das Futter eine Vielzahl von Feuchtigkeitsaufnehmern aufweist, die mit den Transporteinrichtungen verbunden sind und dieses Futter bis in die Nähe der der Feuchtigkeit unterworfenen Oberfläche durchqueren.

2. Material gemäß Anspruch 1, dadurch gekennzeichnet, daß die Feuchtigkeitsaufnehmer sich im wesentlichen in radialer Richtung bezüglich der der Feuchtigkeit unterworfenen Oberfläche erstrecken.

3. Material gemäß Anspruch 1, 2, dadurch gekennzeichnet, daß die Feuchtigkeitsaufnahme durch Kapillarität ausgeführt wird.

4. Material gemäß Anspruch 3, dadurch gekennzeichnet, daß die Feuchtigkeitsaufnehmer durch Fäden aus hydrophobem Material gebildet sind, die sich zumindest teilweise in radialer Richtung in dem Futter ausgehend von der Oberfläche erstrecken, die dazu bestimmt ist in Kontakt mit der Haut zu sein.

5. Material gemäß Anspruch 1, dadurch gekennzeichnet, daß die longitudinalen Feuchtigkeitsübertragungseinrichtungen durch Entwässerungskanäle zum Aufnehmen und Leiten der Feuchtigkeit gebildet sind.

6. Material gemäß Anspruch 1 oder 5, dadurch gekennzeichnet, daß die longitudinalen Übertragungseinrichtungen sich im wesentlichen parallel zu dem Futter und dem äußeren Mantel erstrecken.

7. Material gemäß Anspruch 5, dadurch gekennzeichnet, daß die Entwässerungskanäle durch Bändchen, Fäden oder Dochte aus hydrophilem Material gebildet sind.

8. Material gemäß Anspruch 7, dadurch gekennzeichnet, daß jeder Entwässerungskanal von kurzer Länge ist.

9. Material gemäß Anspruch 1, dadurch gekennzeichnet, daß die longitudinalen Feuchtigkeitsübertragungseinrichtungen mit zumindest einem Feuchtigkeitsspeichervolumen (11) verbunden sind.

10. Material gemäß Anspruch 9, dadurch gekennzeichnet, daß das Speichervolumen (11) ein absorbierendes Material (13) aufweist.

11. Material gemäß Anspruch 10, dadurch gekennzeichnet, daß das absorbierende Material (13) irreversibel ist, und dadurch, daß das Volumen (11) entfernbar ist.

12. Material gemäß Anspruch 11, dadurch gekennzeichnet, daß das absorbierende Material (13) auf das Futter montiert ist, und dadurch, daß das Futter zumindest teilweise entfernbar ist.

13. Material gemäß Anspruch 10, dadurch gekennzeichnet, daß das absorbierende Material (13) reversibel und dazu in der Lage ist gespeicherte Feuchtigkeit durch Trocknen oder anderes freizugeben.

14. Material gemäß Anspruch 9 oder 10, dadurch gekennzeichnet, daß das Speichervolumen (11) in einem Bereich angeordnet ist, der von dem Bereich der Erzeugung der Feuchtigkeit entfernt ist.

15. Material gemäß Anspruch 1, dadurch gekennzeichnet, daß die longitudinalen Feuchtigkeitsübertragungseinrichtungen und die Feuchtigkeitsaufnehmer auf dem Futter befestigt sind, insbesondere auf der äußeren Seite und der inneren Seite dieses Futters.

16. Material gemäß Anspruch 1, dadurch gekennzeichnet, daß die Feuchtigkeitsaufnehmer eine Absorbtionskapazität haben, die Kleiner als die der longitudinalen Feuchtigkeitsübertragungseinrichtungen ist.

17. Material gemäß Anspruch 9, dadurch gekennzeichnet, daß die longitudinalen Feuchtigkeitsübertragungseinrichtungen eine Absorbtionskapazität haben, die Kleiner als die des Speichervolumens (11) ist.

18. Material gemäß Anspruch 1, dadurch gekennzeichnet, daß es zwischen dem Futter (5) und dem äußeren dichten Mantel (7) eine isolierende Schicht (6) aufweist, und dadurch, daß die innere Oberfläche der isolierenden Schicht mit einem inneren dichten Mantel (8) bedeckt ist.

19. Handschuh, dadurch gekennzeichnet, daß er aus einem Material gemäß einem der vorhergehenden Ansprüche gebildet ist.

20. Handschuh gemäß Anspruch 19, dadurch gekennzeichnet, daß die longitudinalen Feuchtigkeitsübertragungseinrichtungen (9) sich longitudinal längs den Fingern erstrecken.

21. Handschuh gemäß Anspruch 20 in Verbindung mit Anspruch 8, dadurch gekennzeichnet, daß das Speichervolumen (11) auf dem Niveau des Handgelenkes angeordnet ist.

22. Schuh, dadurch gekennzeichnet, daß er mit einem Material gemäß einem der Ansprüche 1 bis 18 ausgerüstet ist.
